# EUROPÄISCHE PATENTSCHRIFT

(11) **EP 3 672 882 B1**
(45) Veröffentlichungstag und Bekanntmachung des Hinweises auf die Patenterteilung: **07.12.2022**
(21) Anmeldenummer: 18743491.5
(22) Anmeldetag: 20.07.2018
(51) Int. Cl.: B65C 9/22, B05C 1/08, B65B 17/02, B65C 9/40, B05B 12/00, B05B 12/08, B05B 12/10, B05C 11/10, B65B 51/02

(54) **VERFAHREN ZUM STEUERN DER MENGE EINES AUF EINEN TRÄGER AUFZUBRINGENDEN KLEBEMITTELS**
METHOD FOR CONTROLLING THE AMOUNT OF AN ADHESIVE TO BE APPLIED TO A SUBSTRATE
PROCÉDÉ POUR COMMANDER LA QUANTITÉ D'UNE SUBSTANCE ADHÉSIVE À APPLIQUER SUR UN SUPPORT

(30) Priorität: 24.08.2017 DE 102017119439
(43) Veröffentlichungstag der Anmeldung: 01.07.2020
(73) Patentinhaber: KHS GmbH, 44143 Dortmund (DE)
(72) Erfinder: SCHLICHTENBREDE, Christian, 47533 Kleve (DE); BRZOSKA, Joachim, 44867 Bochum (DE)
(86) Internationale Anmeldenummer: PCT/EP2018/069706
(87) Internationale Veröffentlichungsnummer: WO 2019/037970

(56) Entgegenhaltungen:
- EP-A2- 2 269 910
- US-A1- 2014 311 404

## Beschreibung

In der Verpackungsindustrie ergeben sich immer wieder Situationen, in welchen ein Klebemittel auf einen Behälter, eine Verpackung oder ein Etikett aufzubringen ist. Im Rahmen der Steuerung und Überwachung des aufzubringenden Klebemittels werden bislang der Zufuhrdruck des Klebemittels und/oder das Volumen des zugeführten Klebemittels erfasst, wofür entsprechende Sensoren in der Klebemittel-Zuführung bzw. in einem Klebemittel-Behälter angeordnet sind. In Abhängigkeit von den Ausgangssignalen dieser Sensoren wird dann eine Applikationseinheit zum Aufbringen des Klebemittels gesteuert, zum Beispiel eine Zufuhrpumpe mit einer Sprüheinheit oder dergleichen.

Ein Problem bei einem solchen Verfahren besteht darin, dass Veränderungen in der Zusammensetzung des Klebemittels nicht erfasst werden, die zu einer Beeinflussung der Funktion des Klebemittels beitragen können. Zudem ist es sogar möglich, dass für eine bestimmte Anwendung ein spezifisches Klebemittel benötigt wird. Durch solche Verfahren ist indes nicht erkennbar, ob in den Klebemittel-Behälter tatsächlich das korrekte Klebemittel eingeführt wurde.

Aus der US 2014/311404 A1 ist ein Verfahren zum Steuern eines auf einen Träger aufzubringenden Klebemittels bekannt, bei dem das Klebemittel mittels einer Applikationseinheit auf den Träger aufgebracht und die Förderung des aufzubringenden Klebemittels mittels einer Steuerungsvorrichtung der Applikationseinheit gesteuert wird. Dabei kommt eine Sensoreinrichtung zur Erfassung von Klebemittel-Parametern, wie z.B. der Temperatur des Klebemittels, zum Einsatz, sodass anhand eines Ausgangssignals der Sensoreinrichtung eine Heizeinrichtung zum Heizen des Klebemittels gesteuert werden kann.

Aufgabe der vorliegenden Erfindung ist es, ein Verfahren und eine Vorrichtung zu schaffen, die die Eigenschaften des Klebemittels berücksichtigen.

Diese Aufgabe wird durch ein Verfahren mit den Merkmalen des Anspruchs 1 und durch eine Vorrichtung mit den Merkmalen des Anspruchs 10 gelöst. Vorteilhafte Weiterbildungen der Erfindung sind Gegenstand der zugeordneten abhängigen Ansprüche. Vorteilhafte Ausführungsformen der Erfindung sind auch in der Beschreibung und in den Zeichnungen beschrieben.

Die Erfindung geht aus von einem Verfahren zum Steuern und Überwachung eines auf einen Träger aufzubringenden Klebemittels, welches mittels einer Applikationseinheit, z.B. einer Sprühapplikationsvorrichtung auf einen Träger oder Trägerfläche aufgebracht wird, wobei beispielsweise die Menge, Temperatur und Fließgeschwindigkeit des aufzubringenden Klebemittels mittels einer Steuerungsvorrichtung der Applikationseinheit gesteuert wird.

Das Verfahren ist zum Beispiel bei der Etikettierung von Behältern oder Verpackungen einsetzbar, aber auch beim wechselseitigen Verkleben von Behältern, z.B. zum Bilden von Multi-Packs aus 4, 6 oder 8 Behältern.

Erfindungsgemäß wird die Gas-Konzentration beziehungsweise der Partialdruck wenigstens eines Inhaltsstoffes des Klebemittels, wie z.B. eines Bindemittels, eines Lösemittels oder eines Additivs mit wenigstens einem Gassensor gemessen und die Applikationseinheit wird in Abhängigkeit von dem Sensorsignal des Gassensors gesteuert und/oder eine Anzeige und/oder ein Fehlersignal angegeben und/oder gespeichert.

Partialdruck und Konzentration soll nachfolgend synonym verwendet werden. Idealerweise wird ein Additiv als dem Klebemittel zugeführter Sekundärstoff erfasst, z.B. Parfüm- oder Geruchsstoff. Dieser Sekundärstoff hat idealerweise keine funktionale Eigenschaft für das Klebemittel oder den Klebevorgang selbst. Vorzugsweise wird der Sekundärstoff dem Klebemittel nach der Herstellung des Klebemittels zugefügt.

Nachfolgend soll somit unter Lösungsmittel auch immer ein solcher Sekundärstoff verstanden werden. Auf diese Weise kann ermittelt werden, ob zum Beispiel der Lösungs- oder Bindemittelgehalt des Klebemittels im Laufe des Gebrauchs zu stark abgenommen hat, so dass eventuell kein zufriedenstellendes Klebeergebnis mehr erzielt wird. In diesem Fall nimmt der Partialdruck des Lösungsmittels und/oder Bindemittels ab, was mittels des Gassensors erkennbar wird. Die Applikationseinheit kann somit zum Beispiel vor Erreichen eines Referenzwertes bzw. Grenzwertes gestoppt werden, wenn aufgrund des reduzierten Lösungsmittel- und/oder Bindemittelgehalts kein zufriedenstellendes Klebeergebnis mehr zu erwarten ist. Andernfalls kann durch das Sensorsignal auch eine Bindemittel- und/oder Lösungsmittelzufuhr gesteuert werden, die dem Klebemittel die leichter flüchtigen Komponenten wieder zuführen, so dass dies in seiner Zusammensetzung und damit in seiner Klebequalität über die Zeit konstant bleibt. Auf diese Weise kann einer Alterung des Klebemittels aufgrund Verdampfens oder Verdunstens von leichter flüchtigen Bestandteilen entgegengewirkt werden. Es ist daher durch die Erfindung möglich, auch die Eigenschaft, das heißt die Zusammensetzung des Klebemittels selbst, bei der Steuerung der Applikationseinheit zu erfassen.

Es ist ferner möglich, dass durch das Verdampfungsverhalten, d.h. die Partialdruckveränderung des Sekundärstoffes erkennbar wird, ob das Klebemittel gealtert ist und eventuell ausgetauscht werden muss. Entsprechend kann dann auf einem Display der Anlage bzw. Vorrichtung, wie beispielweise einer Etikettiervorrichtung oder Behälterpackstation mit Heißklebepunkten eine Warnmeldung angezeigt werden, dass das Klebemittel ausgetauscht werden sollte. Alternativ könnte die Anlage kann auch gestoppt, auf einer anderen Leistung betrieben oder mit einem höheren Leimaustrag betrieben werden, um die Qualitätsabfall des Leims zu kompensieren.

Es könnten somit im Rahmen der Steuerung durch das Sensorsignal des Gassensors sowohl Mitteilungen an die Steuerungsvorrichtung der Anlage ausgegeben werden und/oder die Anlage selbst gesteuert werden, z.B. nicht gestartet oder gestoppt werden.

Eine derartige Applikationseinheit ist zum Beispiel eine Sprühauftragseinheit mit einem Sprühkopf als Auftragseinheit, die das Klebemittel auf den Behälter oder auf ein Etikett aufsprüht oder eine Heißklebeeinheit, mit wenigstens einer Auftragsöffnung als Auftragseinheit, die einen Tropfen eines Heißklebers auf einen Behälter aufbringt, um diesen mit anderen Behältern zu verbinden. Es kann sich auch um eine Umverpackung, z.B. einen Karton oder einen Flaschenträger handeln, die/der mit einem Etikett zu versehen ist. Das Klebemittel kann dabei entweder auf die Etiketten, auf die Behälter bzw. Verpackung und/oder auf Punkte zwischen den Behältern aufgebracht werden.

Die Erfindung ermöglicht nicht nur die Überprüfung der Zusammensetzung des Klebemittels, sondern auch die Überprüfung, ob für einen bestimmten Zweck überhaupt das richtige Klebemittel verwendet wird. So können zum Beispiel für unterschiedliche Zwecke unterschiedliche Klebemittel eingesetzt werden. Wenn für einen bestimmten Zweck ein falsches Klebemittel eingesetzt wird, kann dies zu untauglichen Klebeergebnissen führen. Deswegen kann über die Ermittlung des Partialdrucks wenigstens einer Komponente des Klebemittels, insbesondere eines Sekundärstoffes, sofort erkannt werden, ob für den vorgegebenen Klebezweck das korrekte Klebemittel in den Klebemittel-Behälter eingeführt wurde.

Falls sich aufgrund des Sensorsignals (d.h. dem Partialdruck beispielsweise des Sekundärstoffes) herausstellen sollte, dass es sich um das falsche Klebemittel handelt, wird die Applikationseinheit zum Beispiel erst gar nicht gestartet. Es ist daher in einer vorteilhaften Weiterbildung der Erfindung möglich, dass ein Start der Applikationseinheit nur erlaubt wird, wenn der Partialdruck wenigstens eines Inhaltsstoffes des Klebemittels in einem zulässigen Wertebereich liegt. Es ist zusätzlich oder alternativ zur Steuerung der Applikationseinheit immer möglich, ein Fehlersignal abzugeben und/oder entsprechende Daten in geeigneter Weise zu speichern, was dann die Anlagensteuerung oder eine mit der Steuerung beauftragte Person in beliebiger Weise nutzen kann, z.B. zum Stoppen oder Leistungsverringerung der Anlage, und zum Überprüfen der Klebemittelherstellung.

Das Zuführen der vorgenannten nicht funktionalen Sekundärstoffe zum Klebemittel hat den großen Vorteil, dass diese in ihrem Nutzungszweck und hinsichtlich der Erfassbarkeit vollständig unabhängig vom Klebemittel selbst entwickelt und eingesetzt werden können. So kann bspw. ein Sekundärstoff sehr leicht flüchtig sein und schon sehr schnell nach dem Verflüssigen eines Klebemittels nicht mehr nachweisbar sein, wenn bspw. der Zweck des Einsatzes alleinig ist, sicherzustellen, dass nur ein zugelassenes Klebemittel in eine Anlage eingefüllt wurde. Der ausbleibende Partialdruckpeak im zeitlichen Zusammenhang mit der Veränderung des Füllstandes könnte dann bspw. zu einer Fehlermeldung, Leistungsdrosselung der Anlage oder Abschalten der Anlage führen.

Idealerweise wird dem Klebemittel der Sekundärstoff nach der Herstellung des Klebemittels und vor der zweckbestimmten Nutzung in oder für eine Auftragseinheit zugefügt. Dies kann insbesondere durch bekannte Mischprozesse und/oder durch Besprühen des Klebemittels mit dem Sekundärstoff erfolgen. Hierbei wird, wie oben ausgeführt, unter Klebemittel ein vollfunktionsfähiges Klebemittel verstanden, für welches der Sekundärstoff keine oder quasi keine die eigentlich Klebefunktion betreffende Bedeutung hat.

Üblicherweise enthält die Applikationseinheit einen Klebemittel-Behälter, in welchen das aufzubringende Klebemittel eingefüllt wird, eine Klebemittel-Zuführung von dem Klebemittel-Behälter zur Auftragseinheit, und die Auftragseinheit selbst, z.B. einen Abstreifer, einen Sprühkopf mit Sprühdüsen oder eine Tropfenauftragseinheit. Der Gassensor ist in dem Bereich einer dieser Komponenten angeordnet. Es ist möglich, dass das Klebemittel über einen größeren externen Vorlagebehälter oder Tank zugeführt oder dort gestapelt wird. In diesem Fall enthält die Applikationseinheit keinen eigenen Klebemittel-Behälter sondern nur die Klebemittel-Zuführung, womit der Gassensor dann im Bereich der Klebemittel-Zuführung oder der Auftragseinheit oder ggf. einem dort vorgesehenen, geeigneten Sensorgasraum angeordnet ist.

Insbesondere kann der Gassensor unmittelbar am und/oder oberhalb des Applikationskopfes für das Klebemittel angeordnet sein. Im Falle einer solchen Anordnung ist aufgrund der ggf. stark wechselnden Gasströmungs- und Vermischungszustände häufig nur eine Ja/Nein-Aussage bezüglich der gesuchten Gasinhaltsstoffe möglich.

Vorzugsweise wird als Gassensor ein gaschromatografisch oder olfaktometrisch arbeitender Sensor verwendet, der insbesondere eine Beurteilung des Lösungsmittelgehalts und/oder Bindemittelgehalts in dem Klebemittel erlaubt. Dabei sind aber auch alle anderen denkbaren Gassensoren einsetzbar, wie bspw. Sensoren nach dem Prinzip der Protonentauschreaktions-Massenspektrometie. Der Gassensor in Verbindung mit der Analyse- und Auswerteeinheit wird insbesondere die Gasinhaltsstoffe nach der An- oder Abwesenheit mindestens einer Stoffart und/oder der Konzentration der mindestens einen Stoffart erfassen.

In einer vorteilhaften Weiterbildung der Erfindung enthält die Applikationseinheit eine Sprühvorrichtung und die Stärke des Sprühstrahls wird in Abhängigkeit von dem Sensorsignal eingestellt. Auf diese Weise kann das Klebemittel unter Berücksichtigung des Gaspartialdrucks des Inhaltsstoffes des Klebemittels auf einen optimalen Betriebswert eingestellt werden, der eine optimale Klebeleistung unter Berücksichtigung der Eigenschaft des Klebemittels und eventuell des Bindemittel- und/oder Lösungsmittelgehalts des Klebemittels erlaubt.

Vorzugsweise ist die Applikationseinheit in einer anderen Ausführungsform als Schmelzkleberauftragseinheit gebildet, die zum Beispiel zum Auftragen von Klebepunkten verwendet wird. Die Klebepunkte an dem Außenumfang von z.B. PET-Flaschen erlauben es, diese ohne umgebende Schrumpffolien oder Kunststoffbänder miteinander zu verbinden. Durch die gassensorische Überwachung der Eigenschaft des Klebemittels, zum Beispiel des Lösungsmittel- und/oder Bindemittelgehalts, kann sichergestellt werden, dass die Klebeeigenschaften des Klebemittels jederzeit optimiert sind.

Gemäß einer bevorzugten Ausführungsform der Erfindung umfasst die Applikationseinheit ein Umlaufsystem für ein Klebemittel oder ist die Applikationseinheit mit einem ein Umlaufsystem für ein Klebemittel verbunden.

In einer Weiterbildung der Erfindung wird das Sensorsignal oder ein daraus abgeleitetes Signal mit einem Referenzwert verglichen und eine Fehlermeldung ausgegeben, wenn der Referenzwert erreicht oder überschritten oder unterschritten wird. Wenn zum Beispiel der Lösungsmittelgehalt des Klebermittels durch den Gassensor überprüft wird, kommt es vor, dass aufgrund des höheren Gasdrucks des Lösungsmittels dieses allmählich aus dem Klebemittel verdampft, so dass dessen Gehalt laufend abnimmt. Der Partialdruck für das Lösungsmittel kann somit über den Gassensor ständig überwacht werden, und wenn ein unterer Grenzwert für den Lösungsmittelgehalt unterschritten wird, kann entweder eine Systemfehlermeldung ausgegeben werden oder eine Korrekturmeldung ausgegeben werden, die dazu führt, dass eine Lösungsmittel- und/oder Bindemittelzufuhr eingeschaltet wird, die dem Klebemittel wieder Lösungsmittel und/oder Bindemittel zuführt, um die Qualität des Klebemittels wieder aufrechtzuerhalten. In Abhängigkeit von dem Sensorsignal kann selbstverständlich auch eine Rühr- oder Mischvorrichtung betätigt werden, die dann dazu führt, dass das zugegebene Lösungs- und/oder Bindemittel mit dem im Klebemittel-Behälter vorhandenen Klebemittel gut verrührt wird.

In diesem Fall ist es vorteilhaft, wenn ein Mengensensor für die Menge des im Klebemittel-Behälter vorhandenen Klebemittels vorgesehen ist, so dass die Steuerung für die Applikationseinheit aus der Menge des noch im Klebemittel-Behälter vorhandenen Klebemittels die zuzuführende Menge an Lösungsmittel und/oder Bindemittel aus dem Gaspartialdruck und der Menge des im Klebemittel-Behälter vorhandenen Klebemittels errechnen kann. Diese Anlage kann somit automatisch laufen und dazu beitragen, dass die leichter flüchtigen Komponenten des Klebemittels, wie zum Beispiel Lösungsmittel und/oder Bindemittel, immer auf einem gewissen Soll-Niveau bleiben.

Vorzugsweise ist der Gassensor konzipiert, unterschiedliche Inhaltsstoffe des Klebemittels zu messen. Alternativ können auch mehrere unterschiedliche Gassensoren für die Messung der unterschiedlichen Inhaltsstoffe vorgesehen sein, zum Beispiel ein Gassensor für einen Partialdruck eines Klebemittelgrundstoffes, ein Gassensor für den Partialdruck eines Bindemittels und ein dritter Gassensor für den Partialdruck des Klebemittellösungsmittels. In diesem Fall wird vorzugsweise ein Fehlersignal ausgegeben, wenn die gemessene Zusammensetzung der Inhaltsstoffe von einer Soll-Zusammensetzung abweicht. Mit diesem Fehlersignal kann zum Beispiel auf einem Display angezeigt werden, welche Komponenten von der Soll-Zusammensetzung abweichen, so dass ein Servicetechniker in der Lage ist, die entsprechend unterschüssigen Komponenten in den Klebemittel-Behälter nachzuführen. Dies kann auch automatisch geschehen, wenn durch die unterschiedlichen Gassensoren oder durch die Messwerte für die unterschiedlichen Inhaltsstoffe entsprechende Zufuhreinrichtungen für die unterschiedlichen Inhaltsstoffe angesteuert werden, die dann automatisch entsprechend den gemessenen Signalen die als unterschüssig gemessenen Komponenten in der korrekten Menge zuführen. Auch hierfür ist es vorteilhaft, wenn ein Mengensensor für den Klebemittel-Behälter vorgesehen ist, der die Menge des im Klebemittel-Behälter vorhandenen Klebemittels bestimmt. Dies kann ein Gewichtssensor, ein Volumensensor oder ein optischer Sensor sein. Durch die Erfindung kann somit die Zusammensetzung der unterschiedlichen Inhaltsstoffe des Klebemittels überwacht und eventuell sogar korrigiert werden. Prinzipiell ist es durch den/die Gassensor/Gassensoren für unterschiedliche Komponenten möglich, das Klebemittel auf seine chemische Zusammensetzung hin zu untersuchen, d.h. nicht nur auf seinen Lösungs- und Bindemittelgehalt, sondern auch auf seine z.B. klebetechnisch wirksamen chemischen Substanzen.

In einer vorteilhaften Weiterbildung der Erfindung wird/werden das Sensorsignal und/oder ein aus dem Sensorsignal abgeleiteter Steuerwert über die Zeit erfasst und eine Fehlerprozedur wird ausgeführt, wenn die zeitliche Ableitung der Steuerwerte einen Grenzwert überschreitet. Es ist zum Beispiel möglich, dass der Lösungsmittelpartialdruck des Klebemittels über die Benutzungsdauer abnimmt, weil das Lösungsmittel wegen seines höheren Partialdruckes als erstes aus dem Klebemittel verdampft. Dies führt zu einem zeitlich abnehmenden Intensitätsverlauf des Sensorsignals. Es kann somit die Ableitung der gemessenen Intensität über die Zeit gebildet werden und dieser Wert mit einem Grenzwert verglichen werden. Auf diese Weise ist es möglich, vorherzusagen, wann ein bestimmter Mindestpartialdruck erreicht wird, ab dem das Klebemittel nicht mehr zufriedenstellend arbeitet. Andererseits kann durch die Kenntnis der Ableitung und den Mindestwert eine Zufuhreinrichtung für die entsprechende Komponente eingeschaltet werden, die die entsprechende Komponente entweder laufend oder chargenweise zugibt, um sie in dem Klebemittel auf einem gewissen Soll-Level zu halten.

Es könnte hiermit eine starke oder zu schnelle Alterung erkannt werden, die bspw. durch zu große oder zu langandauernde thermische oder mechanische Belastung des Klebemittels erfolgt ist, so dass die Klebemittelqualität nicht mehr den Sollwerten entspricht. Somit ist es auf diesem Wege auch möglich, dass bei Nutzung des richtigen Klebemittels ein von Ideal- oder Sollwerten abweichender Anlagenbetrieb vermieden oder nachgewiesen werden kann.

Die Erfindung betrifft ebenfalls eine Vorrichtung zum Aufbringen von Kleber auf einem Träger, insbesondere einem Etikett, einem Behälter wie zum Beispiel einer Flasche, einer Dose, einem Keg oder einem Karton. Die Vorrichtung umfasst eine Applikationseinheit für das Klebemittel auf den Träger, gegebenenfalls einen Klebemittel-Behälter und/oder eine Klebemittel-Zuführung für das aufzubringende Klebemittel zu der Applikationseinheit, wobei die durch die Applikationseinheit aufzubringende Menge, die Temperatur und/oder die Fließgeschwindigkeit des Klebemittels durch eine Steuerungsvorrichtung steuerbar ist. Gemäß der Erfindung enthält die Vorrichtung, insbesondere in dem Klebemittel-Behälter und/oder in der Klebemittel-Zuführung, einen Gassensor, der konzipiert ist, den Partialdruck wenigstens eines im Klebemittel enthaltenen Inhaltsstoffes zu erfassen, wobei der Gassensor ausgangsseitig mit der Steuerungsvorrichtung verbunden ist und die Steuerungsvorrichtung konzipiert ist, die Applikationseinheit in Abhängigkeit von dem Sensorsignal des Gassensors zu steuern.

Hinsichtlich der Vorteile und der Eigenschaften dieser Vorrichtung wird auf die Beschreibung des oben genannten Verfahrens verwiesen. Diese Vorrichtung erlaubt die Messung des Gaspartialdrucks wenigstens eines Inhaltsstoffes des Klebemittels und die Steuerung der Applikationseinheit in Abhängigkeit von dem Sensorsignal, das heißt von dem Gaspartialdruck des entsprechenden Inhaltsstoffes. Auf diese Weise kann sichergestellt werden, dass die Eigenschaft des Klebemittels über die Zeit überwacht wird und vorteilhafterweise erhalten bleibt. In diesem Sinne kann der Anteil wenigstens einer Komponente des Klebemittels, zum Beispiel des Lösungsmittels, überwacht werden und sichergestellt werden, dass der Gaspartialdruck des Lösungsmittels, das heißt, dessen Anteil im Klebemittel, einen bestimmten Mindestwert nicht unterschreitet.

In diesem Fall könnte eine starke Alterung durch zu große thermische oder mechanische Belastung des Klebemittels vorliegen, so dass die Klebemittelqualität nicht mehr den Sollwerten entspricht.

Wenn dies der Fall ist, kann entweder die Applikationseinheit gestoppt werden, oder es kann vorher bereits eine Zufuhrvorrichtung eingeschaltet werden in Abhängigkeit von dem Sensorsignal, die sicherstellt, dass die leicht flüchtige Komponente des Klebemittels zeitnah nachgeführt wird. Diese Zuführung kann kontinuierlich oder chargenweise erfolgen. Auf diese Weise kann mittels der Erfindung die Qualität des Klebemittels über die gesamte Prozessdauer sichergestellt werden.

Durch diese Vorrichtung ist es ebenfalls möglich, zu überwachen, ob für ein gewünschtes Klebeverfahren das richtige Klebemittel verwendet wird.

Vorzugsweise ist der Gassensor dazu konzipiert, unterschiedliche Gasinhaltsstoffe des Klebemittels und deren Konzentration zu erfassen. Es können stattdessen auch unterschiedliche Gassensoren für die unterschiedlichen Gasinhaltsstoffe verwendet werden. Auf diese Weise kann die Zusammensetzung mehrerer Komponenten des Klebemittels auf einen Soll-Wert überwacht werden. Damit ist insbesondere auch die Identifikation des Klebemittels möglich.

Vorzugsweise weist die Vorrichtung einen Zufuhrkreislauf auf, der den Klebemittel-Behälter und/oder die Klebemittel-Zuführung umfasst als auch den Gassensor, der in dem Zufuhrkreislauf angeordnet ist. Auf diese Weise kann sichergestellt werden, dass das Messergebnis des Gassensors nicht durch äußere Umwelteinflüsse verfälscht wird.

Vorzugsweise enthält die Vorrichtung wenigstens einen zweiten Sensor, der wenigstens einen der folgenden Parameter misst: Temperatur des Klebemittels, Füllstand des Klebemittels im Klebemittel-Behälter, Viskosität und/oder Fließgeschwindigkeit des zugeführten Klebemittels. Durch die zusätzliche Messung dieser Parameter und gemeinsame Interpretation und Auswertung der Daten kann die Qualität des Klebemittels über die Prozesslaufdauer überwacht und sichergestellt werden. Die Berücksichtigung der Temperatur ermöglicht sogar die Verwendung unterschiedlicher Lösungsmittelgehalte bei unterschiedlichen Temperaturen, so dass ein für die entsprechend vorherrschende Temperatur optimales Klebeergebnis erreicht wird. Die Erfassung des Füllstands ermöglicht es, im Fall einer Nachführung einzelner Komponenten des Klebemittels, die noch im Klebemittel-Behälter vorhandene Menge an Klebemittel zu erfassen und entsprechend die fehlenden oder unterschüssigen Komponenten optimal hinzu zu dosieren. Über die Viskosität kann eine weitere wichtige Eigenschaft des Klebemittels erfasst werden und diese kann laufend optimiert werden, zum Beispiel durch Zugabe von Lösungsmittel und/oder Bindemittel.

Vorzugsweise enthält die Vorrichtung eine Gasabsaugung und/oder Unterdruckerzeugung im Bereich des Klebemittel-Behälters und/oder der Klebemittel-Zuführung und/oder der Applikationseinheit. Auf diese Weise kann sichergestellt, dass die leichter flüchtigen Komponenten des Klebemittels nicht in die Umwelt gelangen und dort zu gesundheitlichen Beeinträchtigungen führen.

Vorzugsweise ist die Vorrichtung eine Etikettiermaschine zum Etikettieren von Behältern, wie zum Beispiel Flaschen, Dosen oder Kegs, oder eine Maschine zum Verbinden mehrerer Behälter zu einem Behälter-Pack.

Vorzugsweise sind zwei Klebemittelsensoren für die Temperatur und/oder die Viskosität des Klebemittels vorgesehen und die Steuerungsvorrichtung ist konzipiert, eine Heizvorrichtung und/oder eine Fördervorrichtung für das Klebemittel, wie zum Beispiel eine Klebemittelförderpumpe, in Abhängigkeit von dem/den Klebemittelsensoren zu steuern. Auf diese Weise kann zum Beispiel sichergestellt werden, dass die Viskosität und/oder Temperatur des Klebemittels sich immer in einem gewissen Soll-Bereich befindet/befinden.

Es ist offensichtlich für den Fachmann, dass die oben beschriebenen unterschiedlichen Ausführungsformen des Verfahrens und der Vorrichtung untereinander als auch miteinander beliebig kombinierbar sind.

Folgende Ausdrücke werden synonym verwendet: Sensorsignal - Ausgangssignal; Zufuhr - Zufuhreinrichtung; Regelventil - Stellventil;
Die Erfindung wird nachfolgend beispielsweise anhand der schematischen Zeichnung beschrieben. In dieser zeigen:
- Fig. 1: eine sehr schematische Aufsicht auf eine Etikettiermaschine, und
- Fig. 2: ein Diagramm des gemessenen Lösungsmittelgehalts eines Klebemittels über die Zeit.
- Fig. 3: ein Diagramm des gemessenen Lösungsmittelgehalts eines Klebemittels über die Zeit in Verbindung mit der Neubefüllung eines Klebemittel-Behälters mit Klebemittel.

Figur 1 zeigt beispielhaft eine Etikettiervorrichtung 10 mit einer Vakuumtrommel 12, die äquidistant an ihrem Umfang verteilt sechs Aufnahmeplätze 14 mit jeweils einer nach außen weisenden Ansaugfläche 28 für jeweils ein Etikett 24 aufweist. Die Etikettiervorrichtung 10 umfasst weiterhin eine Etikettenzufuhr 16 mit einer Schneidwalze 18 und einer Transfertrommel 20. Die Vakuumtrommel 12 hat einen Aufnahmebereich 22, in welchem ein Etikett 24 von einer Etikettenaufnahme 21 der Transfertrommel 20 auf den Aufnahmeplatz 14 übernommen wird. Die Vakuumtrommel 12 hat weiterhin einen Abgabebereich 26, in welchem das Etikett 24 von dem Aufnahmeplatz 14 auf den Umfang eines an einem Transportplatz 30 einer Transportvorrichtung 32 einer Behandlungsvorrichtung befindlichen Behälters 34 aufgebracht wird. Jeder Aufnahmeplatz 14 enthält eine Ansaugfläche 28, die mit einem zugehörigen Vakuumraum 36 verbunden ist, der in einer Perforierung 38 einer Grundplatte endet, die achsnormal und konzentrisch zur Rotationsachse der Vakuumtrommel 12 angeordnet ist. Über diese Perforierungen 38 werden die Vakuumräume 36 der einzelnen Aufnahmeplätze 14 mit Vakuum versorgt. Die Etikettiervorrichtung 10 enthält weiterhin eine Leimwalze 13, die in dem ersten Sektor A der Vakuumtrommel 12 zwischen dem Aufnahmebereich 22 und dem Abgabebereich 26 angeordnet ist und dort die Rückseite der auf den Aufnahmeplätzen 14 gehaltenen Etiketten 24 mit Leim versieht. Diese Leimwalze 13 rotiert gegensinnig zu der Vakuumtrommel 12, wodurch auf die Rückseite der Etiketten 24 beim Abrollen gleichmäßig eine Leimschicht aufgetragen wird, die dann zur Befestigung der Etiketten 24 auf dem Umfang der Behälter 34 dient. In der Figur ist es nicht dargestellt, dass die Aufnahmeplätze 14 auch optional radial nach außen bewegt werden können, um so im Abgabebereich 26 z.B. in verbesserter Weise in Kontakt mit dem Außenumfang der Behälter 34 zu treten. Die Vakuumtrommel 12 kann auch so ausgebildet und angeordnet sein, dass die Aufnahmeplätze 14 mit ihrer Ansaugfläche 28 auch ohne radiale Bewegung in den Umfangsbereich der in den Transportplätzen 30 befindlichen Behälter 34 treten, sodass ein Aufbringen der Etiketten 24 auch ohne eine radiale Bewegung der einzelnen Aufnahmeplätze 14 möglich ist.

Im Bereich der Leimwalze 13 ist eine Applikationseinheit 40 vorgesehen, die eine Sprühvorrichtung 42 aufweist, mit der das Klebemittel auf die Leimwalze 13 gleichmäßig aufgesprüht wird, welche Leimwalze 13 dann nachher auf der Etikettenrückseite 24 abrollt, so dass das Etikett 24 nach dem Aufdrücken auf den Behälter 34 gut auf diesem haften bleibt.

Die Menge des aufgesprühten Klebemittels wird über ein Stellventil 44 gesteuert, welches in einer Klebemittel-Zuführung 46 zu der Sprühvorrichtung 42 angeordnet ist. Die Klebemittel-Zuführung 46 ist mit einem Klebemittel-Behälter 48 verbunden, in welchem eine größere Menge des Klebemittels vorhanden ist, um über eine längere Prozessdauer die Klebemittelzufuhr zu der Sprühvorrichtung 42 zu gewährleisten. In dem Klebemittel-Behälter 48 ist ein Gassensor 50 angeordnet, der mit einer Steuerungsvorrichtung 52 verbunden ist, die das Stellventil 44 ansteuert.

Weiterhin sind in der Klebemittel-Zuführung 46 ein Temperatursensor 54 und ein Viskositätssensor 56 angeordnet, mit welchen weitere physikalische Eigenschaften des zugeführten Klebemittels überwacht werden können.

In dem Klebemittel-Behälter 48 ist ein Füllstandssensor 58 für die Menge des im Klebemittel-Behälter 48 befindlichen Klebemittels angeordnet. Zudem befindet sich im Klebemittel-Behälter 48 eine Heizvorrichtung 64, die ebenfalls mit der Steuerungsvorrichtung 52 verbunden ist. Alle oben genannten Sensoren 50, 54, 56, 58 sind mit der Steuerungsvorrichtung 52 verbunden und liefern dieser Messsignale bzw. Steuerungssignale. Weiterhin ist eine Lösungsmittelzufuhr 60 und eine Bindemittelzufuhr 62 mit dem Klebemittel-Behälter 48 verbunden, welche Zufuhren 60, 62 ebenfalls über die Steuerungsvorrichtung 52 gesteuert werden. In dem Klebemittel-Behälter 48 kann auch eine Rührvorrichtung vorgesehen sein, die ebenfalls durch die Steuerungsvorrichtung 52 betätigt wird.

Erfindungsgemäß wird über den Gassensor 50 wenigstens ein Gaspartialdruck wenigstens einer Komponente des Klebemittels, zum Beispiel der Lösungsmittelpartialdruck, gemessen und in Abhängigkeit von diesem Sensorsignal des Gassensors 50 steuert die Steuerungsvorrichtung 52 zum Beispiel ein Stellventil 44, welches vor der Sprühvorrichtung 42 angeordnet ist. Somit kann die Menge des aufzutragenden Klebemittels in Abhängigkeit von dem Sensorsignal des Gassensors 50 gesteuert werden.

Selbstverständlich ist es auch möglich, die Applikationseinheit 40 komplett abzuschalten, wenn ein gewisser Grenzwert des vom Gassensor 50 gemessenen Partialdrucks einer fraglichen Komponente des Klebemittels unterschritten wird, was darauf hinweist, dass die gemessene Komponente des Klebemittels nicht mehr in einem ausreichenden Maße vorhanden ist, um ein zufriedenstellendes Klebeergebnis zu erzielen. Neben dem Gassensor 50 kann über den Temperatursensor 54 und den Viskositätssensor 56 ständig die Viskosität und die Temperatur des Lösungsmittels abgefragt werden bzw. überwacht werden, was die Steuerungsvorrichtung dazu veranlassen kann, ebenfalls die Menge des zuzuführenden Klebemittels über das Stellventil 44 optimiert auf die Viskosität und die Temperatur einzustellen. Weiterhin kann in Abhängigkeit von dem Signal des Temperatursensors 54 die Heizvorrichtung 64 in dem Klebemittel-Behälter 48 gesteuert werden, um das Klebemittel auf einer Soll-Temperatur zu halten, was wiederum Auswirkungen auf die Viskosität des Klebemittels hat. Über den Gassensor 50 kann auch ein anderer Inhaltsstoff des Klebemittels als das Lösungsmittel erfasst werden.

In einem Fall können zum Beispiel über den Gassensor die Partialdrücke mehrerer chemischer Komponenten des Klebemittels erfasst werden, was einen Rückschluss über die Art des Lösungsmittels zulässt und damit eine Beurteilung, ob das Klebemittel für den gewünschten Zweck korrekt ist oder nicht. Wenn durch die Sensorsignale des Gassensors 50 und des Viskositätssensors 56 festgestellt wird, dass zum Beispiel gewisse Inhaltsstoffe wie Lösungsmittel oder Bindemittel fehlen, können diese Inhaltsstoffe über die Lösungsmittelzufuhr 60 und die Bindemittelzufuhr 62 nachgeführt werden, so dass die Zusammensetzung des Klebemittels in dem Klebemittel-Behälter 48 wieder auf einem Soll-Stand ist. Bei der Nachführung über die Lösungsmittelzufuhr 60 und die Bindemittelzufuhr 62 kann der aktuelle Füllstand im Klebemittel-Behälter 48 über den Füllstandssensor 58 berücksichtigt werden, so dass die optimierte Menge an Lösungsmittel und Bindemittel zugeführt bzw. nachgeführt werden kann.

Fig. 2 zeigt zum Beispiel das Sensorsignal des Gassensors 50, welches in diesem Fall den Partialdruck des Lösungsmittels in Form eines Intensitätswertes I in dem Klebemittel misst. Aufgetragen ist in Fig. 2 somit der Intensitätswert I, das heißt die Höhe des Lösungsmittelpartialdrucks über die gemessene Zeit t. Es ist zum Beispiel festzustellen, dass die Kurve des Partialdrucks des Lösungsmittels einen abnehmenden Verlauf haben kann, wodurch sich auswertungstechnisch an diese Kurve eine Gerade dl/dt anlegen lässt, so dass im Zusammenhang mit einer Mindestkonzentration des Lösungsmittels Iₘᵢₙ ein Zeitpunkt eruiert werden kann, an dem bei dem laufenden Prozess dieser Mindestwert erreicht wird. Es kann dann entweder die Applikationseinheit 40 vorher gestoppt werden oder die Lösungsmittelzufuhr 60 und die Bindemittelzufuhr 62 derart aktiviert werden, dass der Verlust an Lösungsmittel und/oder Bindemittel durch die entsprechende Zugabe wieder kompensiert wird. Auf diese Weise kann eine gleichbleibende Qualität des Klebemittels über die Dauer sichergestellt werden.

Figur 3 zeigt ein Diagramm eines Partialdruckes über die Zeit, wie es im Rahmen einer Neubefüllung des Klebemittelbehälters oder eines externen Vorlagebehälters mit Klebemittel zu erwarten wäre. Hierbei bedeuten
t1 = Zeitdauer der Befüllung mit Klebemittel
t2 = Zeitdauer für einen erwarteten Partialdruckpeak
k1 = Intensitätsbereich der erwarteten Partialdruckpeaks nach der Neubefüllung des Klebemittelbehälters mit Klebemittel. Es kann hierbei z.B. der Partialdruck des Lösungsmittels oder eines Sekundärstoffes im Klebemittel gemessen werden, das nur für Identifikationszwecke dem Klebemittel beigegeben wird, wie oben ausgeführt.

Wenn das Klebemittel über die Zeitdauer t1 in den Klebemittel-Behälter oder externen Vorlagebehälter eingefüllt wird, steigt anschließend der Partialdruck des Sekundärstoffes und/oder Lösungsmittels stark an und wird im Intensitätsbereich k1 erwartet. Wird tatsächlich aufgrund des Sensorsignals des Gassensors dieser Peak im erwarteten Bereich gemessen, so wird die Anlage freigeschaltet. Wird dieser Peak nach der Befüllung innerhalb der sich anschließenden Zeitdauer t2 nicht im Intensitätsbereich k1 erhalten, so handelt es sich um ein gealtertes oder um ein falsches Klebemittel. Es kann dann ein Warnsignal abgegeben werden und/oder die Anlage gestoppt bzw. nicht hochgefahren werden.

Weiterhin besteht eine vorteilhafte Ausgestaltung darin, dass beispielsweise bei den Ausführungsvarianten gemäß den Figuren 2 und 3 auch eine Temperaturabhängigkeit beachtet wird. Somit wird bei höherer Temperatur des Klebemittels ein steilerer Verlauf dl/dt einstellen und im Falle der Ausführungsform nach Figur 3 das Erwartungsfenster k1, t2 für den Konzentrationspeak in seiner Lage und ggf. Dimension unterschiedlich sein.

Die Etikettiervorrichtung ist nur beispielsweise als Klebemittelauftragsvorrichtung gezeigt. Es kann sich dabei auch um eine Vorrichtung zum Etikettieren von Kartons, Getränketrägern oder um Klebevorrichtungen zum Verkleben von mehreren Behältern zu größeren Packs handeln, oder eine Auftragseinrichtung für Klebemittel im Zusammenhang mit einer Falt- und Errichtungsstation für Kartonverpackungen.

Die Sprühvorrichtung 42 ist beispielsweise genannt. Es kann sich dabei auch um eine Vorrichtung zum Aufbringen von Klebepunkten oder um eine sonstige Flächenauftragsvorrichtung handeln.

In der Klebemittel-Zuführung 46 befindet sich in der Regel noch eine Förderpumpe, mit welcher der Förderdruck des Klebemittels an der Sprühvorrichtung 42 einstellbar ist. Die Steuerungsvorrichtung 52 steuert dann vorzugsweise das Stellventil 44 und/oder die Förderpumpe. Die einstellbare Förderpumpe kann auch das Stellventil ersetzen.

Die Erfindung ist nicht auf das oben beschriebene Ausführungsbeispiel beschränkt, sondern kann innerhalb des Schutzbereichs der nachfolgenden Patentansprüche beliebig variiert werden.

### Bezugszeichenliste:

- 10: Etikettiervorrichtung
- 12: Vakuumtrommel
- 13: Leimwalze
- 14: Aufnahmeplatz -Vakuumpad
- 16: Etikettenzufuhr
- 17: Endlosetikettenband
- 18: Schneidwalze
- 20: Transfertrommel
- 21: Etikettenaufnahme der Transfertrommel
- 22: Aufnahmebereich
- 24: Etikett
- 26: Abgabebereich
- 28: Ansaugfläche
- 30: Transportplatz der Transportvorrichtung
- 32: Transportvorrichtung der Behälterbehandlungsvorrichtung
- 34: Behälter - Flasche
- 36: Vakuumraum des Aufnahmeplatzes
- 38: Perforierung in der Grundplatte
- 40: Applikationseinheit
- 42: Sprühvorrichtung
- 44: Stellventil
- 46: Klebemittel-Zuführung
- 48: Klebemittel-Behälter
- 50: Gassensor
- 52: Steuerungsvorrichtung
- 54: Temperatursensor
- 56: Viskositätssensor
- 58: Füllstandssensor
- 60: Lösungsmittelzufuhr
- 62: Bindemittelzufuhr
- 64: Heizvorrichtung im Klebemittel-Behälter oder in der Klebemittel-Zuführung
- t: Zeit
- t1, t2: Zeitdauer
- k: Intensität
- k1: Intensitätsbereich

## Patentansprüche

1. Verfahren zum Steuern und/oder Überwachen eines auf einen Träger aufzubringenden Klebemittels, wobei das Klebemittel mittels einer Applikationseinheit (40) auf den Träger aufgebracht wird, wobei die Förderung des aufzubringenden Klebemittels mittels einer Steuerungsvorrichtung (52) der Applikationseinheit (40) gesteuert wird, **dadurch gekennzeichnet, dass** der Partialdruck oder die Gas-Konzentration wenigstens eines Inhaltsstoffes des Klebemittels mit wenigstens einem Gassensor (50) gemessen wird, dieses Sensorsignal in einer Steuereinheit (52) ausgewertet wird,
und dass die Applikationseinheit (40) in Abhängigkeit von dem Sensorsignal des Gassensors (50) gesteuert und/oder eine Anzeige und/oder ein Fehlersignal ausgegeben und/oder gespeichert wird.

2. Verfahren nach Anspruch 1, **dadurch gekennzeichnet, dass** ein Start, eine Geschwindigkeit und/oder ein Klebemittelvolumenstrom der Applikationseinheit (40) nur erlaubt und/oder entsprechend gesteuert wird, wenn der Partialdruck eines Inhaltsstoffes des Klebemittels in einem zulässigen Wertebereich liegt.

3. Verfahren nach Anspruch 1 oder 2, **dadurch gekennzeichnet, dass** als Gassensor (50) ein olfaktometrisch arbeitender Sensor verwendet wird.

4. Verfahren nach einem der vorhergehenden Ansprüche, **dadurch gekennzeichnet, dass**
- die Applikationseinheit (40) eine Sprühvorrichtung (42) enthält und die Stärke des Sprühstrahls in Abhängigkeit von dem Sensorsignal eingestellt wird oder
- die Applikationseinheit (40) eine Schmelzkleber-Auftragsvorrichtung enthält.

5. Verfahren nach einem der vorhergehenden Ansprüche, **dadurch gekennzeichnet, dass** der Gassensor (50) konzipiert ist, unterschiedliche Inhaltsstoffe zu messen, und dass ein Fehlersignal ausgegeben wird, wenn die gemessene Zusammensetzung der Inhaltsstoffe von einer Sollzusammensetzung abweicht, insbesondere hinsichtlich mindestens einer Stoffart und/oder Konzentration von einer Sollzusammensetzung abweicht.

6. Verfahren nach einem der vorhergehenden Ansprüche, **dadurch gekennzeichnet, dass** das Sensorausgangssignal und/oder ein aus dem Sensorsignal abgeleiteter Steuerwert über die Zeit erfasst wird/werden, und dass eine Fehlerprozedur ausgeführt wird, wenn die zeitliche Ableitung der Steuerwerte einen Grenzwert überschreitet.

7. Verfahren nach einem der vorhergehenden Ansprüche, **dadurch gekennzeichnet, dass** das Sensorausgangssignal und/oder ein aus dem Sensorsignal abgeleiteter Steuerwert in Abhängigkeit mit dem Füllstandswert und/oder Befüllungsvorgang mindestens eines Klebemittel-Behälters und/oder eines externen Vorlagebehälters erfasst und korreliert wird/werden.

8. Verfahren nach einem der vorhergehenden Ansprüche, **dadurch gekennzeichnet, dass** dem Klebemittel in Abhängigkeit von dem Sensorsignal ein Bindemittel und/oder Lösungsmittel zugeführt wird.

9. Verfahren nach einem der vorhergehenden Ansprüche, **dadurch gekennzeichnet, dass** mittels wenigstens einem zweiten Sensor wenigstens einer der folgenden Parameter gemessen wird:
- Temperatur des Klebemittels,
- Füllstand des Klebemittels im Klebemittel-Behälter (48),
- Viskosität des zugeführten Klebemittels und/oder
- Fließgeschwindigkeit des zugeführten Klebemittels,
und dass das Sensorsignal des Gassensors (50) zusammen mit dem mindestens einem Parameter oder mindestens einem hieraus gewonnenen Datensatz des mindestens einen weiteren Sensors ausgewertet und korreliert wird, und weiterhin die Applikationseinheit (40) und/oder mindestens ein funktional verbundenes Maschinenelement in Abhängigkeit dieser Daten gesteuert und/oder eine Anzeige erfolgt und/oder mindestens ein Fehlersignal ausgegeben und/oder gespeichert wird.

10. Vorrichtung zum Aufbringen eines Klebemittels auf einen Träger, insbesondere gemäß einem Verfahren nach einem der vorhergehenden Ansprüche, umfassend eine Applikationseinheit (40) für das Klebemittel auf den Träger (24), welche einen Klebemittel-Behälter (48) und/oder eine Klebemittel-Zuführung (46) für das aufzubringende Klebemittel als auch eine Auftragsvorrichtung (42) aufweist, wobei das durch die Applikationseinheit (40) aufzubringende Klebemittel durch eine Steuerungsvorrichtung (52) steuerbar ist, **dadurch gekennzeichnet dass**
sie einen Gassensor (50) aufweist, der konzipiert ist, den Partialdruck wenigstens eines im Klebemittel enthaltenen oder diesem anhaftenden Inhaltsstoffes zu erfassen, dass der Gassensor (50) ausgangsseitig mit der Steuerungsvorrichtung (52) verbunden ist, und dass die Steuerungsvorrichtung (52) konzipiert ist, die Applikationseinheit (40) in Abhängigkeit vom Sensorsignal des Gassensors (50) zu überwachen bzw. zu steuern und/oder ein Fehlersignal auszugeben.

11. Vorrichtung nach Anspruch 10, **dadurch gekennzeichnet, dass** eine Absaugeinrichtung im Applikationsbereich vorgesehen ist.

12. Vorrichtung nach Anspruch 10 oder 11, **dadurch gekennzeichnet, dass** der Gassensor (50) in dem Klebemittel-Behälter (48) und/oder in einer Klebemittel-Zuführung (46) angeordnet ist.

13. Vorrichtung nach einem der Ansprüche 10 bis 12, **dadurch gekennzeichnet, dass** der Gassensor (50) konzipiert ist, unterschiedliche Gasinhaltsstoffe des Klebemittels und deren Konzentration zu erfassen.

14. Vorrichtung nach einem der Ansprüche10 bis 13, **dadurch gekennzeichnet, dass** sie einen Zufuhrkreislauf aufweist, der den Klebemittel-Behälter (48) und/oder die Klebemittel-Zuführung (46) umfasst, und dass der Gassensor (50) in dem Zufuhrkreislauf angeordnet ist.

15. Vorrichtung nach einem der Ansprüche 10 bis 13, **dadurch gekennzeichnet, dass** sie wenigstens einen zweiten Sensor aufweist, der wenigstens einen der folgenden Parameter misst:
- Temperatur des Klebemittels,
- Füllstand des Klebemittels im Klebemittel-Behälter (48),
- Viskosität des zugeführten Klebemittels,
- Fließgeschwindigkeit des zugeführten Klebemittels, und diese Parameter in der Steuereinheit (52) alleine oder in Abhängigkeit voneinander auswertbar sind.

16. Vorrichtung nach einem der Ansprüche10 bis 15, **dadurch gekennzeichnet, dass** sie eine Gasabsaugung/Unterdruckerzeugung im Bereich des Klebemittel-Behälters (48) und/oder der Klebemittel- Zuführung (46) aufweist.

17. Vorrichtung nach einer der Ansprüche 10 bis 16, **dadurch gekennzeichnet, dass** sie eine Etikettiermaschine (10) oder eine Maschine zum ein- oder beidseitigen klebenden Verbinden von Glas- oder Kunststoffflaschen, Dosen oder dergleichen Behältern zu Gebinden ist.

18. Vorrichtung nach einer der Ansprüche 10 bis 16, **dadurch gekennzeichnet,**
**dass** sie Klebemittel-Sensoren (54, 56) für die Temperatur und die Viskosität des Klebemittels sowie eine Heizvorrichtung (64) und eine Steuereinrichtung, insbesondere eine Förderpumpe und/oder ein Stellventil (44) für das Klebemittel enthält, und dass die Steuerungsvorrichtung (52) konzipiert ist, in Abhängigkeit von den Ausgangssignalen der Klebemittel-Sensoren (54, 56) diese Heizvorrichtung (64) und/oder diese Steuereinrichtung zu steuern.

19. Vorrichtung nach einer der Ansprüche 10 bis 18, **dadurch gekennzeichnet, dass** sie eine das Klebemittel abgebende Baueinheit, wie eine Leimwalze (13) oder einer Sprühvorrichtung (42), aufweist und der mindestens eine Gassensor (50) an oder oberhalb von besagter Baueinheit angeordnet ist und/oder direkt hieran gelagert oder befestigt ist.

## Claims

1. Method for controlling and/or monitoring an adhesive which is to be applied onto a substrate, wherein the adhesive is applied to the substrate by means of an application unit (40), wherein the conveying of the adhesive which is to be applied is controlled by means of a control device (52) of the application unit (40), **characterised in that** the partial pressure or the gas concentration of at least one ingredient of the adhesive is measured with at least one gas sensor (50), this sensor signal is evaluated in a control unit (52),
and that the application unit (40) is controlled as a dependency of the sensor signal of the gas sensor (50), and/or a display and/or an error signal is issued and/or stored.

2. Method according to claim 1, **characterised in that** a start, a speed, and/or an adhesive volume flow of the application unit (40) is only permitted and/or controlled accordingly when the partial pressure of an ingredient of the adhesive lies within a permissible value range.

3. Method according to claim 1 or 2, **characterised in that** an olfactometrically operating sensor is used as the gas sensor (50).

4. Method according to any one of the preceding claims, **characterised in that**
- the application unit (40) contains a spraying device (42), and the strength of the spray jet is adjusted as a dependency of the sensor signal, or
- the application unit (40) contains a melt adhesive application device.

5. Method according to any one of the preceding claims, **characterised in that** the gas sensor (50) is designed such as to measure different ingredients, and that an error signal is issued if the composition which is measured of the ingredients deviates from a reference composition, in particular in respect of at least one type of substance and/or concentration of a reference composition.

6. Method according to any one of the preceding claims, **characterised in that** the sensor output signal and/or a control value derived from the sensor signal is/are detected over a period of time, and that an error procedure is carried out if the control values derived over the period of time exceed a limit value.

7. Method according to any one of the preceding claims, **characterised in that** the sensor output signal and/or a control value derived from the sensor signal is/are detected and correlated as a dependency of the filling level value and/or the filling process of at least one adhesive container and/or an external storage container.

8. Method according to any one of the preceding claims, **characterised in that**, as a dependency of the sensor signal, a binding agent and/or a solvent are added to the adhesive.

9. Method according to any one of the preceding claims, **characterised in that** at least one of the following parameters is measured by means of at least one second sensor:
- temperature of the adhesive,
- filling level of the adhesive in the adhesive container (48),
- viscosity of the adhesive being delivered, and/or
- flow speed of the adhesive being delivered,
and that the sensor signal of the gas sensor (50) is evaluated and correlated together with the at least one parameter or at least one data set, derived from this, of the at least one further sensor, and, furthermore, the application unit (40) and/or at least one functionally connected machine element is controlled as a dependency of this data, and/or a display is provided, and/or at least one error signal is issued and/or stored.

10. Device for applying an adhesive onto a substrate, in particular in accordance with a method according to any one of the preceding claims, comprising an application unit (40) for applying the adhesive onto the substrate (24), which comprises an adhesive container (48) and/or an adhesive delivery device (46) for the adhesive which is to be applied, as well as an application device (42), wherein the adhesive which is to be applied by the application unit (40) can be controlled by a control device (52), **characterised in that**
it comprises a gas sensor (50), which is designed to detect the partial pressure at least of one ingredient contained in the adhesive or adhering to it, that the gas sensor (50) is connected on the outlet side to the control device (52), and that the control device (52) is designed to monitor or control respectively the application unit (40) as a dependency of the sensor signal of the gas sensor (50), and/or to issue an error signal.

11. Device according to claim 10, **characterised in that** a suction device is provided in the application region.

12. Device according to claim 10 or 11, **characterised in that** the gas sensor (50) is arranged in the adhesive container (48) and/or in an adhesive delivery device (46).

13. Device according to any one of claims 10 to 12, **characterised in that** the gas sensor (50) is designed to detect different gas content substances of the adhesive and its concentration.

14. Device according to any one of claims 10 to 13, **characterised in that** it comprises a delivery circuit which in turn comprises the adhesive container (48) and/or the adhesive delivery device (46), and that the gas sensor (50) is arranged in the delivery circuit.

15. Device according to any one of claims 10 to 13, **characterised in that** it comprises at least one second sensor, which measures at least one of the following parameters:
- temperature of the adhesive,
- filling level of the adhesive in the adhesive container (48),
- viscosity of the adhesive being delivered, and/or
- flow speed of the adhesive being delivered, and these parameters can be evaluated in the control unit (52) alone or as a dependency of one another.

16. Device according to any one of claims 10 to 15, **characterised in that** it exhibits gas suction/negative pressure generation in the region of the adhesive container (48) and/or the adhesive delivery device (46).

17. Device according to any one of claims 10 to 16, **characterised in that** it is a labelling machine (10) or a machine for adhesive connection on one or both sides of glass or plastic bottles, cans, or suchlike containers in order to form bundles.

18. Device according to any one of claims 10 to 16, **characterised in that** it contains adhesive sensors (54, 56) for the temperature and the viscosity of the adhesive, as well as a heating device (64) and a control device, in particular a conveying pump and/or a control valve (44) for the adhesive, and that the control device (52) is designed to control this heating device (64) and/or this control device as a dependency of the output data from the adhesive sensors (54, 56).

19. Device according to any one of claims 10 to 18, **characterised in that** it comprises a structural unit issuing adhesive, such as a glue roller (13) or a spray device (42), and the at least one gas sensor (50) is arranged at or above the said structural unit, and/or is mounted or secured directly to it.

## Revendications

1. Procédé pour commander et/ou surveiller un adhésif à appliquer sur un support, dans lequel l'adhésif est appliqué sur le support au moyen d'une unité d'application (40), dans lequel le transport de l'adhésif à appliquer est commandé au moyen d'un dispositif de commande (52) de l'unité d'application (40), **caractérisé en ce que** la pression partielle ou la concentration de gaz au moins d'un ingrédient de l'adhésif est mesurée avec au moins un capteur de gaz (50), ce signal de capteur est évalué dans une unité de commande (52),
et que l'unité d'application (40) est commandée en fonction du signal de capteur du capteur de gaz (50) et/ou un affichage et/ou un signal d'erreur est émis et/ou mis en mémoire.

2. Procédé selon la revendication 1, **caractérisé en ce qu'**un démarrage, une vitesse et/ou un débit volumique d'adhésif de l'unité d'application (40) n'est permis et/ou commandé de manière correspondante que lorsque la pression partielle d'un ingrédient de l'adhésif se situe dans une plage de valeurs admissible.

3. Procédé selon la revendication 1 ou 2, **caractérisé en ce qu'**un capteur à fonctionnement olfactométrique est utilisé comme capteur de gaz (50).

4. Procédé selon l'une quelconque des revendications précédentes, **caractérisé en ce que**
- l'unité d'application (40) contient un dispositif de pulvérisation (42) et la force du jet de pulvérisation est réglée en fonction du signal de capteur ou
- l'unité d'application (40) contient un dispositif d'application de colle thermofusible.

5. Procédé selon l'une quelconque des revendications précédentes, **caractérisé en ce que** le capteur de gaz (50) est conçu pour mesurer différents ingrédients, et qu'un signal d'erreur est émis lorsque la composition mesurée des ingrédients est différente d'une composition de consigne, en particulier en ce qui concerne au moins un type de substance et/ou une concentration d'une composition de consigne.

6. Procédé selon l'une quelconque des revendications précédentes, **caractérisé en ce que** le signal de sortie de capteur et/ou une valeur de commande dérivée du signal de capteur est/sont acquis dans le temps, et qu'une procédure d'erreur est mise en oeuvre, lorsque la dérivée temporelle des valeurs de commande dépasse une valeur seuil.

7. Procédé selon l'une quelconque des revendications précédentes, **caractérisé en ce que** le signal de sortie de capteur et/ou une valeur de commande dérivée du signal de capteur est/sont acquis et corrélés en fonction de la valeur de niveau de remplissage et/ou du processus de remplissage d'au moins un contenant d'adhésif et/ou d'un contenant collecteur externe.

8. Procédé selon l'une quelconque des revendications précédentes, **caractérisé en ce qu'**un liant et/ou solvant est amené à l'adhésif en fonction du signal de capteur.

9. Procédé selon l'une quelconque des revendications précédentes, **caractérisé en ce qu'**au moins un des paramètres suivants est mesuré au moyen d'au moins un deuxième capteur :
- la température de l'adhésif,
- le niveau de remplissage de l'adhésif dans le contenant d'adhésif (48),
- la viscosité de l'adhésif amené et/ou
- la vitesse de fluage de l'adhésif amené,
et que le signal de capteur du capteur de gaz (50) est évalué et corrélé conjointement avec le au moins un paramètre ou au moins un ensemble de données tiré de celui-ci du au moins un autre capteur, et en outre l'unité d'application (40) et/ou au moins un élément de machine relié de manière fonctionnelle est commandé en fonction de ces données et/ou un affichage s'effectue et/ou au moins un signal d'erreur est émis et/ou mis en mémoire.

10. Dispositif pour appliquer un adhésif sur un support, en particulier selon un procédé selon l'une quelconque des revendications précédentes, comprenant une unité d'application (40) pour l'adhésif sur le support (24), laquelle présente un contenant d'adhésif (48) et/ou une amenée d'adhésif (46) pour le contenant à appliquer ainsi qu'un dispositif d'application (42), dans lequel l'adhésif destiné à être appliqué par l'unité d'application (40) peut être commandé par un dispositif de commande (52), **caractérisé en ce que**
il présente un capteur de gaz (50) qui est conçu pour acquérir la pression partielle au moins d'un ingrédient contenu dans l'adhésif ou adhérant à celui-ci, que le capteur de gaz (50) est relié côté sortie au dispositif de commande (52), et que le dispositif de commande (52) est conçu pour surveiller ou pour commander l'unité d'application (40) en fonction du signal de capteur du capteur de gaz (50) et/ou pour émettre un signal d'erreur.

11. Dispositif selon la revendication 10, **caractérisé en ce qu'**un système d'aspiration est prévu dans la zone d'application.

12. Dispositif selon la revendication 10 ou 11, **caractérisé en ce que** le capteur de gaz (50) est disposé dans le contenant d'adhésif (48) et/ou dans une amenée d'adhésif (46).

13. Dispositif selon l'une quelconque des revendications 10 à 12, **caractérisé en ce que** le capteur de gaz (50) est conçu pour acquérir différents ingrédients gazeux de l'adhésif et de la concentration de ceux-ci.

14. Dispositif selon l'une quelconque des revendications 10 à 13, **caractérisé en ce qu'**il présente un circuit d'amenée, qui comprend le contenant d'adhésif (48) et/ou l'amenée d'adhésif (46), et que le capteur de gaz (50) est disposé dans le circuit d'amenée.

15. Dispositif selon l'une quelconque des revendications 10 à 13, **caractérisé en ce qu'**il présente au moins un deuxième capteur, qui mesure au moins un des paramètres suivants :
- la température de l'adhésif,
- le niveau de remplissage de l'adhésif dans le contenant d'adhésif (48),
- la viscosité de l'adhésif amené
- la vitesse de fluage de l'adhésif amené, et ces paramètres peuvent être évalués dans l'unité de commande (52) seuls ou les uns en fonction des autres.

16. Dispositif selon l'une quelconque des revendications 10 à 15, **caractérisé en ce qu'**il présente une aspiration de gaz/génération de vide dans la zone du contenant d'adhésif (48) et/ou de l'amenée d'adhésif (46).

17. Dispositif selon l'une quelconque des revendications 10 à 16, **caractérisé en ce qu'**il est une étiqueteuse (10) ou une machine pour l'assemblage adhésif unilatéral ou bilatéral de bouteilles en verre ou plastique, boîtes ou contenants similaire en lots de produits.

18. Dispositif selon l'une quelconque des revendications 10 à 16, **caractérisé en ce qu'**il contient des capteurs d'adhésif (54, 56) pour la température et la viscosité de l'adhésif ainsi qu'un dispositif de chauffage (64) et un système de commande, en particulier une pompe de refoulement et/ou une soupape de réglage (44) pour l'adhésif, et que le dispositif de commande (52) est conçu pour commander ce dispositif de chauffage (64) et/ou ce système de commande en fonction des signaux de sortie des capteurs d'adhésif (54, 56).

19. Dispositif selon l'une quelconque des revendications 10 à 18, **caractérisé en ce qu'**il présente une unité modulaire distribuant l'adhésif, telle qu'un rouleau encolleur (13) ou un dispositif de pulvérisation (42) et le au moins un capteur de gaz (50) est disposé sur ou au-dessus de ladite unité modulaire et/ou monté ou fixé directement sur celle-ci.
